# FASCICULE DE BREVET EUROPEEN

(11) **EP 2 361 523 B1**
(45) Date de publication et mention de la délivrance du brevet: **25.06.2014**
(21) Numéro de dépôt: 10001815.9
(22) Date de dépôt: 23.02.2010
(51) Int. Cl.: A44C 5/24

(54) **Fermoir pour bracelet**
Verschluss für Armband
Clasp for bracelet

(43) Date de publication de la demande: 31.08.2011
(73) Titulaire: WINOX SA, 2501 Bienne (CH)
(72) Inventeur: Von Kaenel, Dave, 2613 Villeret (CH)
(74) Mandataire: KIRKER & Cie S.A.

(56) Documents cités:
- EP-A1- 1 378 185
- JP-A- 4 329 902
- JP-A- 2000 279 217
- US-B1- 7 289 310

## Description

La présente invention se rapporte à un fermoir pour bracelet.

Il existe différents types de fermoir pour bracelet. Le document US 7289310 montre un example d'un bracelet avec un fermoir réglable. Les fermoirs déployant sont notamment très utilisés pour les bracelets de montre. Pour régler la longueur d'un bracelet muni d'un tel fermoir, il faut en général démonter le bracelet ou encore lui ajouter ou lui retirer des maillons. Ces opérations demandent dextérité et outils adéquats. Une fois la longueur du bracelet ajustée au poignet de l'utilisateur, celle-ci ne va plus varier, en particulier si le bracelet est métallique. Cependant, ce n'est pas le cas du poignet de l'utilisateur dont la taille peut varier avec les changements de température par exemple. Souvent, ces variations du poignet sont très fines, trop fines pour justifier l'ajout ou le retrait d'un maillon du bracelet, opérations qui rendraient alors le bracelet vraiment trop large ou vraiment trop serré.

Le but de la présente invention est de réaliser un dispositif de réglage de la longueur d'un bracelet et un fermoir pour bracelet comprenant un tel dispositif permettant un réglage aisé et précis de la longueur du bracelet, sans qu'il soit nécessaire de recourir à des outils ni de démonter le bracelet, et nuisant le moins possible à l'aspect esthétique du bracelet.

La présente invention a pour objet un dispositif de réglage de la longueur d'un bracelet selon la revendication 1.

La présente invention a également pour objet un fermoir pour bracelet comprenant un dispositif de réglage de la longueur du bracelet selon l'invention.

D'autres caractéristiques de la présente invention sont décrites dans les revendications dépendantes

Les dessins annexés illustrent schématiquement et à titre d'exemple une forme d'exécution du dispositif de réglage de la longueur et du fermoir pour bracelet selon l'invention.
La figure 1 est une vue éclatée d'un fermoir pour bracelet comprenant un dispositif de réglage selon l'invention.
La figure 2a est une vue de dessous du couvercle du dispositif illustré à la figure 1.
La figure 2b est une vue en coupe du couvercle illustré à la figure 2a.
La figure 3 est une vue de dessus de l'élément mobile composant le dispositif de réglage selon l'invention.
La figure 4 est une vue du fermoir illustré à la figure 1 en position fermée.

Le fermoir pour bracelet 1 déployant illustré à la figure 1 et comprenant le dispositif de réglage de la longueur du bracelet selon l'invention comporte un couvercle 2 formé d'un plateau 3 essentiellement rectangulaire et de deux parois latérales 4 parallèles à l'axe longitudinal du bracelet et s'étendant de deux côtés opposés dudit plateau 3.

Une première branche 5 est fixée au couvercle 2 au moyen d'une première barrette télescopique 6 dont les extrémités rétractables 6a s'insèrent dans des premiers trous borgnes 7 prévus à cet effet sur la face intérieure des parois latérales 4 du couvercle 2, à une première extrémité 2a de celui-ci.

Une seconde branche 8 est reliée de façon mobile à une des ses extrémités à la première branche 5 par une première tige de fixation 9. Le dernier maillon 10a d'un brin de bracelet est lui-même fixé à l'autre extrémité de cette seconde branche 8 au moyen d'une seconde tige de fixation 11.

Les première et seconde branches 5, 8 sont conformées de telle sorte qu'une fois repliées l'une sur l'autre, elles soient essentiellement dans le même plan et que l'épaisseur des branches ainsi repliées soit essentiellement celle de la première branche 5. De plus, une fois repliées, lesdites première et seconde branches 5, 8 s'insèrent parfaitement sous le couvercle 2.

La seconde branche 8 comprend un ergot de verrouillage 12 à son extrémité fixée au dernier maillon 10a du bracelet. Ledit ergot de verrouillage 12 est destiné à s'engager et à être retenu dans une boîte de verrouillage 13 placée sous le couvercle 2 et fixée au moyen de deuxième et troisième barrettes télescopiques 14a, 14b s'insérant dans des deuxième et troisième trous borgnes 15a, 15b prévus à cet effet sur la face intérieure des parois latérales 4 du couvercle 2. Une fois les première et seconde branches 5, 8 repliées sur elles-mêmes sous le couvercle 2, l'ergot de verrouillage 12 coopère donc avec la boîte de verrouillage 13 pour maintenir le fermoir 1 dans sa position fermée, illustrée à la figure 4.

Des moyens de retenue 16 sont logés dans la boîte de verrouillage 13 et maintiennent l'ergot de verrouillage 12 dans ladite boite et donc le fermoir dans sa position fermée.

Deux boutons poussoirs 17 sont placés dans des ouvertures traversantes 18 des parois latérales 4 du couvercle 2 et sont accessibles par un utilisateur quelle que soit la position du fermoir. Sur pression de ces boutons poussoirs 17 contre l'action d'une force élastique, exercée par exemple par des ressorts 19, les moyens de retenue 16 libèrent l'ergot de verrouillage 12, ce qui permet ainsi à l'utilisateur d'ouvrir le fermoir et de déplier les première et seconde branches 5, 8.

L'ergot de verrouillage 12, la boite de verrouillage 13, les moyens de retenue 16, les boutons poussoirs 17 et les ressorts 19 constituent un dispositif de verrouillage du fermoir dans sa position fermée. Ce dispositif a été décrit à titre d'exemple uniquement et pourrait être remplacé par tout autre dispositif approprié permettant de verrouiller le fermoir 1 dans sa position fermée.

Il a ainsi été décrit à titre d'exemple un fermoir 1 déployant conventionnel.

Le fermoir 1 comprend un dispositif de réglage de la longueur du bracelet selon l'invention.

Le dispositif selon l'invention comprend un élément mobile 20 en forme d'étrier essentiellement rectangulaire et ouvert à une des ses extrémités. Un premier élément de liaison 21 est monté pivotant à l'extrémité ouverte 20a de l'élément mobile 20 par un dispositif de liaison adéquat, comme par exemple une quatrième barrette télescopique 22. Le premier élément de liaison 21 est formé de deux bras 21 a, 21 b reliés entre eux par une traverse 21 c. Le premier élément de liaison 21 est suffisamment étroit pour s'insérer dans l'élément mobile 20.

Un deuxième élément de liaison 23 est relié de façon mobile au premier élément de liaison 21 par une troisième tige de fixation 24a. Le deuxième élément de liaison 23 est suffisamment étroit pour s'insérer entre les bras 21a, 21 b du premier élément de liaison 21 et comprend une première et une seconde encoches 23a, 23b destinées à coopérer respectivement avec la traverse 21 c du premier élément de liaison et la quatrième barrette télescopique 22 reliant ledit premier élément à l'élément mobile 20. Ainsi, le deuxième élément 23 de liaison peut être replié sur le premier élément de liaison 21. De préférence, des billes d'encliquetage 25 sont prévues sur les parois latérales du deuxième élément de liaison 23 pour garantir un verrouillage sûr des premier et deuxième éléments de liaison 21, 23 dans leur position repliée. Le système dépliant comprenant les premier et second éléments de liaison 21, 23 forme une rallonge du type « plongeur ».

Le dernier maillon 10b d'un second brin de bracelet est fixé par une quatrième tige de fixation 24b au deuxième élément de liaison 23.

Ainsi, de part leur forme et leur fixation, le premier et deuxième élément de liaison 21, 23 une fois repliés l'un sur l'autre s'insèrent parfaitement dans l'élément mobile 20.

De préférence, les parois latérales 4 du couvercle 2 comprennent une première et une seconde découpes 4a, 4b de manière à ce que le couvercle 2 soit assez large pour recouvrir une partie des maillons 10a, 10b du bracelet.

Des premières goupilles 26 sont chassées à l'extrémité fermée de l'élément mobile 20 et sont destinées à coulisser dans une crémaillère fermée 27 que comportent les parois latérales 4 du couvercle 2. L'élément mobile 20 comporte encore des secondes goupilles 28 qui elles coulissent dans un rail 29 des parois latérales 4 du couvercle 2. Le rail 29 est ouvert à une de ses extrémités.

Au moins une mais de préférence, deux butées à ressorts 30 sont fixées sur l'élément mobile 20 et peuvent coulisser chacune dans un rail de guidage 31 prévus à cet effet sur la face interne du plateau 3 du couvercle 2. Lesdites butées à ressorts 30 comprennent un manchon chassé dans l'élément mobile 20 et dans lequel se trouve un ressort terminé par une butée, qui peut être une bille, par exemple. C'est cette butée qui coulisse dans le rail de guidage 31.

La crémaillère 27, le rail 29 et chacun des rails de guidage 31 ne sont pas traversants et sont donc invisibles lorsque le couvercle 2 est vue de dessus comme illustré à la figure 1.

La position de l'élément mobile 20 est déterminée par les différents crans 27a de la crémaillère 27 qui en comprend au moins deux. Les premières goupilles 26 sont maintenues dans les crans 27a de la crémaillère 27 sous l'action des butées à ressorts 30. Pour déplacer, l'élément mobile 20 par rapport au couvercle 2, l'utilisateur doit faire pression sur l'élément mobile 20 contre l'action desdites butées à ressorts 30 afin de dégager les premières goupilles 26 de leur cran 27a actuel et, tout en maintenant la pression sur l'élément mobile 20, déplacer ledit élément vers l'avant ou vers l'arrière de la crémaillère 27. Le déplacement de l'élément mobile 20 est en outre guidé par les secondes goupilles 28 coulissant dans le rail 29 et les butées à ressorts coulissant elles-mêmes dans leur rail de guidage 31 respectif.

La crémaillère 27 étant fermée, l'élément mobile 20 ne peut pas coulisser en dehors du couvercle 2 et il n'y a pas de risque de perdre le brin de bracelet attaché audit élément mobile 20.

De plus, la crémaillère 27 et la position des premières goupilles 26 sur l'élément mobile 20 sont telles que à tout moment, et dans toutes ses positions, l'élément mobile 20 est entièrement dissimulé sous le couvercle 2.

En déplaçant ainsi l'élément mobile 20 dans le couvercle 2, l'utilisateur fait varier la longueur du bracelet dont un brin est relié à l'élément mobile 20 via le premier et le deuxième éléments de liaison 21, 23. De préférence, l'élément mobile 20 comporte sur sa face accessible à l'utilisateur une zone spécialement traitée pour une meilleure manipulation dudit élément par l'utilisateur. Par exemple, et comme illustré à la figure 3, l'élément mobile 20 peut comprendre de fines stries 32 anti-dérapantes.

Dans la position ouverte du fermoir, les première et seconde branches 5, 8 sont déployées de même que le premier et deuxième éléments 21, 23 de liaison. L'utilisateur peut dans cette position aisément passer le bracelet à son poignet. Dans cette position ouverte, l'utilisateur peut également replier les premier et deuxième éléments de liaison l'un sur l'autre et les verrouiller dans cette position, dans laquelle ils sont entièrement dissimulés sous le couvercle 2.

L'utilisateur peut ensuite replier les première et seconde branches 5, 8 sous le couvercle 2 et les verrouiller dans cette position en insérant l'ergot de verrouillage 12 dans la boite de verrouillage 13, celui-ci étant alors retenu dans cette position par les moyens de retenue présents dans ladite boite de verrouillage 13. Le fermoir est ainsi dans sa position fermée.

Dans cette position fermée, tous les éléments composant le dispositif de réglage selon l'invention, en particulier l'élément mobile 20, le premier et le deuxième éléments de liaison 21, 23, la crémaillère 27, le rail 29 et les rails de guidage 31 sont invisibles puisque entièrement cachés sous le couvercle 2.

Lorsque le fermoir est dans sa position ouverte, l'utilisateur peut régler la longueur du bracelet attaché au fermoir grâce au dispositif de réglage selon l'invention. Pour ce faire, l'utilisateur presse l'élément mobile contre l'intérieur du couvercle 2 et contre l'action des butées à ressorts 30 de manière à dégager les premières goupilles 26 du cran 27a de la crémaillère 27 qu'elles occupaient. Tout en maintenant la pression exercée sur l'élément mobile 20, l'utilisateur peut alors faire glisser celui-ci en avant ou en arrière dans la crémaillère jusqu'à positionner les premières goupilles 26 en face d'un nouveau cran 27a de la crémaillère 27. L'utilisateur peut alors relâcher la pression exercée sur l'élément mobile 20. Sous l'action des butées à ressorts 30, les premières goupilles 26 sont poussées dans les crans 27a de la crémaillère, bloquant ainsi tout mouvement de l'élément mobile par rapport au couvercle.

Ainsi, le dispositif selon l'invention permet un réglage fin et aisé de la longueur du bracelet.

Le fermoir 1 comportant le dispositif selon l'invention a été décrit à titre, d'exemple uniquement. Le présent dispositif pourrait équiper d'autre type de fermoir destiné ou non à des bracelets de montre.

Dans la forme d'exécution précédemment décrite, la crémaillère 27 ainsi que le rail 29 et le rail de guidage 31 et les différents trous borgnes destinés à recevoir des barrettes télescopiques sont directement usinés dans le couvercle 2 du fermoir. En variante, ces différents éléments pourraient être rapportés sur un cadre qui serait lui-même disposé dans le couvercle 2. Les autres éléments constituant le dispositif de réglage selon l'invention et le fonctionnement de cette variante sont en tout point similaire à ceux décrits ci-dessus.

En variante également, le couvercle 2, la crémaillère 27 ainsi que le rail 29 et le rail de guidage 31 et les différents trous borgnes destinés à recevoir des barrettes télescopiques pourraient être réalisés d'une pièce par injection de métal.

Par crémaillère fermée, on entend une creusure usinée dans une paroi latérale intérieure du couvercle ou d'un cadre logé dans le couvercle. Elle est dite fermée car vue en plan cette creusure est fermée sur elle-même de sorte qu'une tige s'étendant dans cette creusure puisse être déplacée d'un cran 27a à un autre en passant dans la partie basse de la creusure mais que cette tige ne puisse pas s'échapper de cette creusure autrement que par un retrait suivant une direction perpendiculaire à la face interne latérale du couvercle ou du cadre.

Il est évident que les divers dispositifs de fixation et de liaison décrit ci-dessus comme les première, deuxième, troisième et quatrième barrettes télescopiques ainsi que les première, deuxième, troisième et quatrième tiges de fixation pourraient être remplacés par tout autre dispositif approprié.

On réalise ainsi un dispositif de réglage de la longueur du bracelet qui permette un réglage aisé et précis de la longueur du bracelet, de manière sûre puisqu'il n'y a aucun risque de démontage intempestif du dispositif, la crémaillère étant fermée. De plus, le présent dispositif s'adapte à tout type de bracelet et/ou de fermoir pour bracelet connu et est invisible une fois le bracelet porté, ne nuisant pas à l'esthétique dudit bracelet.

## Revendications

1. Dispositif de réglage de la longueur d'un bracelet comprenant
■ un couvercle (2) auquel est fixé une première extrémité (10a) d'un bracelet et comprenant au moins deux parois latérales (4) s'étendant dans l'axe du bracelet et,
■ un élément mobile (20) auquel est fixé une seconde extrémité (10b) d'un bracelet,
■ ledit couvercle (2) comprenant sur les faces internes desdites parois latérales (4) une crémaillère fermée (27) comportant au moins deux crans (27a) dans laquelle coulissent des premières goupilles (26) de l'élément mobile (20), les positions de l'élément mobile (20) par rapport au couvercle (2) étant déterminée par les crans (27a) de la crémaillère (27) et,
■ au moins un organe élastique (30) tendant à déplacer l'élément mobile (20) en direction du fond des crans (27a) de la crémaillère (27), bloquant ainsi les premières goupilles (26) dans lesdits crans (27a),
**caractérisé par le fait que** ledit organe élastique est constitué par au moins une butée à ressort fixée à l'élément mobile et peut coulisser dans un rail de guidage prévus à cet effet sur la face interne du plateau du couvercle.

2. Dispositif selon la revendication 1, **caractérisé par le fait que** le couvercle (2) comprend sur les faces internes desdites parois latérales (4) un rail (29) dans lequel coulissent des secondes goupilles (28) de l'élément mobile (20).

3. Dispositif selon l'une des revendications précédentes, **caractérisé par le fait que** la crémaillère (27) et/ou le rail (29) et/ou le rail de guidage (31) sont directement produits sur le couvercle.

4. Dispositif selon l'une des revendications1 à 3, **caractérisé par le fait que** la crémaillère (27) et/ou le rail (29) et/ou le rail de guidage (31) sont usinés sur un cadre, lui-même fixé au couvercle (2)

5. Fermoir pour bracelet comprenant un dispositif de réglage de la longueur du bracelet selon l'une des revendications précédentes.

## Patentansprüche

1. Vorrichtung zur Einstellung der Länge eines Armbands, die Folgendes umfasst:
■ einen Deckel (2), an dem ein erstes Ende (10a) eines Armbands befestigt ist und der mindestens zwei Seitenwände (4) umfasst, die sich in der Achse des Armbands erstrecken, und
■ ein bewegliches Element (20), an dem ein zweites Ende (10b) eines Armbands befestigt ist,
■ wobei der Deckel (2) auf den Innenseiten der Seitenwände (4) eine geschlossene Zahnstange (27) umfasst, die mindestens zwei Kerben (27a) umfasst, in der erste Sperrstifte (26) des beweglichen Elements (20) gleiten, wobei die Stellungen des beweglichen Elements (20) in Bezug zum Deckel (2) durch die Kerben (27a) der Zahnstange (27) bestimmt sind, und
■ mindestens ein elastisches Organ (30), das dazu neigt, das bewegliche Element (20) in die Richtung des Bodens der Kerben (27a) der Zahnstange (27) zu verschieben, wodurch die ersten Sperrstifte (26) in den Kerben (27a) gesperrt werden,
**dadurch gekennzeichnet, dass** das elastische Organ aus mindestens einem Federanschlag besteht, der am beweglichen Element befestigt ist und in einer Führungsschiene gleiten kann, die zu diesem Zweck auf der inneren Fläche der Schale des Deckels vorgesehen ist.

2. Vorrichtung nach Anspruch 1, **dadurch gekennzeichnet, dass** der Deckel (2) auf den inneren Flächen der Seitenwände (4) eine Schiene (29) umfasst, in der zweite Sperrstifte (28) des mobilen Elements (20) gleiten.

3. Vorrichtung nach einem der vorhergehenden Ansprüche, **dadurch gekennzeichnet, dass** die Zahnstange (27) und/oder die Schiene (29) und/oder die Führungsschiene (31) direkt mit dem Deckel hergestellt sind.

4. Vorrichtung nach einem der Ansprüche 1 bis 3, **dadurch gekennzeichnet, dass** die Zahnstange (27) und/oder die Schiene (29) und/oder die Führungsschiene (31) auf einem Rahmen gefertigt sind, der selbst am Deckel (2) befestigt ist.

5. Schließe für Armband, die eine Vorrichtung zur Einstellung der Länge des Armbands nach einem der vorhergehenden Ansprüche umfasst.

## Claims

1. Regulating device for the length of a bracelet comprising :
• a cover (2) to which a first end (10a) of a bracelet is fixed and comprising at least two lateral walls (4) extending along the axis of the bracelet, and
• a mobile element (20) to which a second end (10b) of a bracelet is fixed,
• the said cover (2) comprising on the internal faces of the said lateral walls (4) a closed toothed rack (27) comprising at least two notches (27a) in which first pins (26) of the mobile element (20) are sliding, , the position of the mobile element (20) with respect to the cover (2) being determined by the notches (27a) of the toothed rack (27) and
• at least one elastic member (30) tending to displace the mobile element (20) towards the notches (27a) of the toothed rack (27) locking the said first pins (26) into the said notches (27a),
**characterized by** the fact that the said elastic member is formed by at least one spring abutment fixed to the mobile element and can slide in a guiding rail provided therefore on the internal face of the bottom of the cover.

2. Device according to claim 1 **characterized by** the fact that the cover (2) comprises on the internal faces of said lateral walls (4) a groove (29) in which the second pins (28) of the mobile element (20) are sliding.

3. Device according to one of the preceding claims **characterized by** the fact that the rack (27) and/or the rail (29) and/or the guiding rail (31) are directly manufactured with the cover.

4. Device according to one of claims 1 to 3, **characterized by** the fact that the rack (27) and/or the rail (29) and/or the guiding rail (31) are machined on a frame fixed to the cover (2).

5. Clasp for a bracelet comprising a regulating device of the length of the bracelet according to one of the preceding claims.
